# EUROPÄISCHE PATENTSCHRIFT

(11) **EP 1 145 959 B1**
(45) Veröffentlichungstag und Bekanntmachung des Hinweises auf die Patenterteilung: **30.07.2003**
(21) Anmeldenummer: 01106759.2
(22) Anmeldetag: 17.03.2001
(51) Int. Cl.: B65B 43/18, B65B 43/46

(54) **Vereinzelungs-Vorrichtung für Beutel**
Bag separator and dispenser
Séparateur et distributeur de sacs

(30) Priorität: 06.04.2000 DE 10017220
(43) Veröffentlichungstag der Anmeldung: 17.10.2001
(73) Patentinhaber: Strubl, Franz, Dipl.-Kfm., 90419 Nürnberg (DE); Strubl, Christoph, Dr., 90571 Schwaig (DE)
(72) Erfinder: Strubl, Franz, Dipl.-Kfm., 90419 Nürnberg (DE); Strubl, Christoph, Dr., 90571 Schwaig (DE)
(74) Vertreter: Rau, Manfred, Dr. Dipl.-Ing.

(56) Entgegenhaltungen:
- DE-A- 2 131 126
- DE-A- 2 549 264
- US-A- 3 427 780
- US-A- 4 612 965
- US-A- 5 673 541

## Beschreibung

Die Erfindung betrifft eine Vereinzelungs-Vorrichtung nach dem Oberbegriff des Anspruches 1.

Derartige Verpackungs-Beutel werden im Paket von in der Regel mehreren hundert Stück angeliefert. Sie werden vereinzelt und geöffnet und gefüllt. Anschließend werden sie unterhalb der Öffnung verschweißt und der überstehende Bereich abgeschnitten. Das Vereinzeln von einer in der Regel vollautomatisch arbeitenden Befüllungs- und Verschließmaschine ist schwierig, da die in der Regel aus sehr dünner Kunststoff-Folie bestehenden Beutel im Paket sehr stark aneinander haften.

Aus der DE 2 131 126 A ist eine Vereinzelungs-Vorrichtung der gattungsgemäßen Art bekannt, bei der allerdings Beutel eingesetzt werden, die eine obere Öffnung aufweisen, unterhalb derer eine Öffnung zum Aufschieben auf die Haltestange vorgesehen ist. Auch bei dieser bekannten Vorrichtung erfolgt das Vereinzeln der Beutel in der Weise, dass die Vorderseite mittels der Saugplatte vom Paket abgezogen wird, während die Rückseite noch auf der Haltestange festgehalten wird. In den so geöffneten Beutel greift von oben ein Spreizer ein und öffnet ihn vollständig, sodass er befüllt werden kann.

Aus der US 4,616,965 A ist es bekannt, von einem vertikal angeordneten Paket von Verpackungs-Beuteln mittels einer horizontal bewegbaren Entnahme-Einrichtung jeweils einen Beutel abzunehmen. Die Entnahme-Einrichtung weist eine Zange mit zwei Saugplatten auf, mittels derer der Beutel geöffnet wird.

Aus der US 3,427,780 A ist es ebenfalls bekannt, von einem Paket mit senkrecht angeordneten Verpackungs-Beuteln mittels Saugplatten Beutel in horizontaler Richtung abzunehmen.

Der Erfindung liegt die Aufgabe zugrunde, eine Vereinzelungsvorrichtung der gattungsgemäßen Art so weiter zu bilden, dass die einzelnen Verpackungs-Beutel störungsfrei einem Paket entnommen und einer Fördereinrichtung zugeführt werden können, die die Beutel vereinzelt weiter transportiert.

Diese Aufgabe wird erfindungsgemäß durch die Merkmale im Kennzeichnungsteil des Anspruches 1 gelöst. Die Saugplatte führt hinausgehend über ihre horizontale Bewegung von der Förder-Einrichtung zur Halte-Einrichtung mit dem Paket von Verpackungs-Beuteln und zurück zur Förder-Einrichtung am Paket eine vertikale, nach oben gerichtete Bewegung durch, mittels der der an der Saugplatte anhaftende Verpackungs-Beutel gegenüber dem nächsten noch im Paket befindlichen Verpackungs-Beutel verschoben und damit von ihm getrennt wird.

Die Unteransprüche geben vorteilhafte und zum Teil erfinderische Weiterbildungen wieder.

Weitere Merkmale, Vorteile und Einzelheiten der Erfindung ergeben sich aus der nachfolgenden Beschreibung eines Ausführungsbeispieles anhand der Zeichnung.

Es zeigt
- Fig. 1: einen Verpackungs-Beutel in Frontansicht,
- Fig. 2: den Verpackungs-Beutel in einer schematischen Seiten-Ansicht,
- Fig. 3: eine Seiten-Vertikal-Ansicht einer Vereinzelungs-Vorrichtung mit zurückgezogener Saugplatte,
- Fig. 4: die Vereinzelungs-Vorrichtung in einer Darstellung entsprechend Fig. 3 mit teilweise ausgefahrener Saugplatte,
- Fig. 5: eine Draufsicht auf die Vereinzelungs-Vorrichtung entsprechend dem Sichtpfeil V in Fig. 4,
- Fig. 6: eine vertikale Teil-Draufsicht auf die Förder-Einrichtung mit geöffneten Greifelementen und
- Fig. 7: eine Darstellung entsprechend Fig. 6 mit geschlossenen Greifelementen der Förder-Einrichtung.

Auf der in der Zeichnung dargestellten Vereinzelungs-Vorrichtung werden in größeren Paketen 1 von in der Regel mehreren hundert Stück vorliegende Verpackungs-Beutel 2 vereinzelt. Die Verpackungs-Beutel 2 bestehen aus einer Vorderseite 3 und einer Rückseite 4, die an ihren beiden Längskanten 5 miteinander verbunden, beispielsweise verschweißt, sind. An einer zur Unterkante 6 parallelen Kante der Vorderseite 3 bilden die Vorderseite 3 und die Rückseite 4 eine Öffnung 7, durch die der Beutel 2 nach dem Öffnen befüllt wird. Die Rückseite 4 steht über die Vorderseite 3 mit einem Haltestreifen 8 nach oben vor, in dem zwei Öffnungen 9 ausgebildet sind. Nach dem Füllen des Beutels 2 werden die Vorderseite 3 und die Rückseite 4 unmittelbar unterhalb der Öffnung 7 miteinander verschweißt. Der überstehende Teil von Vorderseite 3 und Rückseite 4, also auch der Haltestreifen 8, werden dann abgeschnitten.

Die Vereinzelungs-Vorrichtung weist ein Gestell 10 auf, an dem eine Halte-Einrichtung 11 für Pakete 1 von Verpackungs-Beuteln 2 angebracht ist. Diese weist in vorgegebenen Abständen nebeneinander angeordnete, sich horizontal und parallel zueinander erstreckende Ausnehmungen 12 auf, in die ein oder zwei geradlinig ausgebildete Haltestangen 13 eingesteckt werden können, auf die das Paket 1 derart aufgesteckt wird, daß die Öffnungen 7 sich auf den Haltestangen 13 befinden. Gegenüber der Halte-Einrichtung 11, und zwar in Richtung der freien Enden 14 der Haltestangen 13, befindet sich eine Entnahme-Einrichtung 15, mittels der die Verpackungs-Beutel 2 einzeln von den Haltestangen 13 über deren freie Enden 14 abgezogen werden.

Die Entnahme-Einrichtung 15 weist eine Saugplatte 16 auf, die sich über zumindest einen wesentlichen Teil der Breite der Halte-Einrichtung 11 erstreckt. Diese Saugplatte 16 ist auf einer parallel zu den Haltestangen 13 angeordneten, linear wirkenden Horizontal-Führung 17 in Richtung zur Halte-Einrichtung 11 und von dieser weg verschiebbar gelagert und geführt. Sie wird durch einen als pneumatisch beaufschlagbaren, linear wirkenden Kolben-Zylinder-Antrieb ausgebildeten Horizontal-Antrieb angetrieben. An dem der Halte-Einrichtung 11 zugewandten Ende der Horizontal-Führung 17 ist die Saugplatte 16 über eine Vertikal-Führung 19 angebracht. Sie ist mittels zweier im Abstand voneinander angeordneter, als pneumatisch beaufschlagbare Kolben-Zylinder-Antriebe ausgebildete, linear arbeitende Vertikal-Antriebe 20 in der Vertikalen, also quer zur Horizontal-Führung, verschiebbar.

Die Saugplatte 16 ist in einzelne, unabhängig voneinander betätigbare Saugabschnitte 21 unterteilt, die jeweils unabhängig voneinander über elastische Unterdruck-Leitungen 22 von einer im Einzelnen nicht dargestellten Teilvakuum-Quelle über eine entsprechende Steuer-Einrichtung 23 mit Teilvakuum beaufschlagt werden.

Die Vorrichtung ist weiterhin mit einer Förder-Kette 24 versehen, die horizontal und quer zur Bewegungsrichtung 25 der Horizontal-Führung 17 endlos umlaufend ausgebildet ist. Diese Förder-Kette 24 weist in ihrer Förderrichtung 26 voneinander beabstandete Greifelemente 27 auf. Oberhalb der Kette 24 ist am Gestell 10 ein kammartig ausgebildetes Einschubelement 28 um eine parallel zur Förderrichtung 26 verlaufende Schwenkachse 29 schwenkbar angebracht und mittels eines Schwenk-Antriebes antreibbar. Das Einschubelement 28 weist an seiner Unterseite Ausnehmungen 31 auf, so daß Einschub-Stege 32 gebildet werden, die jeweils zwischen zwei benachbarte Greifelemente 27 gelangen können, während jeweils eine Ausnehmung 31 ein Greifelement 27 aufnimmt.

Die Förder-Kette 24 wird getaktet angetrieben. Die Greifelemente 27 werden vor dem Eintritt in die Entnahme-Einrichtung 15 geöffnet und dort geschlossen. Derartige Förder-Ketten 24 sind allgemein bekannt und handelsüblich. Die Arbeitsweise ist wie folgt:

Die Saugplatte 16 befindet sich in ihrer Ausgangsstellung gemäß Fig. 3 unmittelbar unterhalb der Förder-Kette 24, in der der Horizontal-Antrieb 18 eingefahren und der Vertikal-Antrieb 20 mit der Saugplatte 16 hochgefahren ist. Das Einschubelement 28 befindet sich in seiner hochgeschwenkten Lage. Die Saugplatte 16 ist nicht mit Teilvakuum beaufschlagt. Der Horizontal-Antrieb 18 wird dann beaufschlagt, so daß die Saugplatte 16 in Bewegungsrichtung 25 zur Halte-Einrichtung 11 vorfährt, wie aus Fig. 4 und 5 hervorgeht. Vor dem Erreichen des Paketes 1 wird der Vertikal-Antrieb 20 entweder entlüftet, so daß die Saugplatte 16 entsprechend der Darstellung in Fig. 4 auf der Vertikal-Führung 19 nach unten sinkt. In gleicher Weise kann diese Abwärtsbewegung naturgemäß auch durch entsprechende Beaufschlagung des Vertikal-Antriebes 20 erreicht werden. Der Horizontal-Antrieb 18 wird weiter beaufschlagt, so daß die Saugplatte 16 bis zum nächsten Verpackungs-Beutel 2 des Paketes 1 transportiert wird. Die zum Halten des Beutels 2 erforderlichen Saugabschnitte 21 werden mit Teilvakuum beaufschlagt, so daß der der Saugplatte 16 nächsthängende Beutel 2 an die Saugplatte 16 angesaugt wird. Nunmehr wird der Vertikal-Antrieb 20 derartig beaufschlagt, daß die Saugplatte 16 an der Vertikal-Führung 19 nach oben verschoben wird und hierbei den angesaugten Beutel 2 gegenüber dem Paket 1 nach oben verschiebt, wodurch der Beutel 2 von dem nächstliegenden Beutel 2 gelöst wird. Anschließend erfolgt eine Umsteuerung des Horizontal-Antriebes 18, so daß die Saugplatte 16 mit einem Beutel 2 in die in Fig. 3 dargestellte Position zurückverfahren wird. Der Haltestreifen 8 des Beutels 2 steht hierbei nach oben über die Saugplatte 16 vor. Die getaktet angetriebene Förder-Kette 24 steht beim Eintreffen der Saugplatte 16 in der Entnahme-Einrichtung 15, wobei die Greifelemente 27 geöffnet sind. Nunmehr wird das Einschubelement 28 durch entsprechende Beaufschlagung des Schwenk-Antriebes 30 verschwenkt, so daß die Einschub-Stege 32 entsprechend der zeichnerischen Darstellung in Fig. 6 den Haltestreifen 8 in die geöffneten Greifelemente 27 schieben. Anschließend werden diese entsprechend der Darstellung in Fig. 7 geschlossen und halten nunmehr den Verpackungs-Beutel 2 an seinem Haltestreifen 8. Das Einschubelement 28 wird durch entsprechende Beaufschlagung des Antriebes von der Förder-Kette 24 abgeschwenkt. Das Teilvakuum wird von der Saugplatte 16 abgeschaltet; die Förder-Kette wird um einen Arbeitsschritt in Förderrichtung 26 weitertransportiert. Es kann ein neuer Entnahmevorgang eingeleitet werden.

## Patentansprüche

1. Vereinzelungs-Vorrichtung für als Paket (1) vorliegende Verpackungs-Beutel (2), die anschließend an eine Öffnung (7) einen Haltestreifen (8) aufweisen,
- mit einer Halte-Einrichtung (11),
- - die mindestens eine sich im Wesentlichen horizontal erstreckende, ein freies Ende (14) aufweisende Haltestange (13) zur Aufnahme eines Paketes (1) aufweist,
- mit einer Entnahme-Einrichtung (15),
- - die eine Saugplatte (16) aufweist, die
- - - in einer im Wesentlichen horizontalen Bewegungsrichtung (25) zur Halte-Einrichtung (11) verschiebbar ausgebildet ist,
**dadurch gekennzeichnet,**
**dass** die Entnahme-Einrichtung (15) zusätzlich im Wesentlichen vertikal verschiebbar ausgebildet ist,
**dass** eine Förder-Einrichtung vorgesehen ist, die zu öffnende und zu schließende Greifelemente (27) zum klemmenden Halten des Haltestreifens (8) aufweist und
**dass** ein Einschubelement (28) zum Einschieben des Haltestreifens in die geöffneten Greifelemente (27) vorgesehen ist.

2. Vereinzelungs-Vorrichtung nach Anspruch 1, **dadurch gekennzeichnet, daß** die Saugplatte (16) mittels einer linear wirkenden Horizontal-Führung (17) und eines linear wirkenden Horizontal-Antriebes (18) in der Bewegungsrichtung (25) verschiebbar ist.

3. Vereinzelungs-Vorrichtung nach Anspruch 1 oder 2, **dadurch gekennzeichnet,**
**daß** die Saugplatte (16) mittels einer linear wirkenden Vertikal-Führung (19) und eines linear wirkenden Vertikal-Antriebes (20) vertikal verschiebbar ausgebildet ist.

4. Vereinzelungs-Vorrichtung nach Anspruch 2 und 3, **dadurch gekennzeichnet,**
**daß** die Vertikal-Führung (19) und der Vertikal-Antrieb (20) an der Horizonal-Führung (17) angebracht sind.

5. Vereinzelungs-Vorrichtung nach Anspruch 3, **dadurch gekennzeichnet,**
**daß** der Vertikal-Antrieb (20) in seiner Anlagestellung an dem Paket (1) nach oben ansteuerbar ist.

6. Vereinzelungs-Vorrichtung nach einem der Ansprüche 1 bis 5, **dadurch gekennzeichnet,**
**daß** die Halte-Einrichtung (11) mehrere in gleichen Abständen voneinander ausgebildete Ausnehmungen (12) zur Aufnahme von mehreren Haltestangen (13) aufweist.

7. Vereinzelungs-Vorrichtung nach einem der Ansprüche 1 bis 6, **dadurch gekennzeichnet,**
**daß** die Förder-Einrichtung als Förder-Kette (24) mit in gleichen Abständen angeordneten Greifelementen (27) ausgebildet ist und
**daß** das Einschubelement (28) zwischen Einschub-Stegen (32) ausgebildete Ausnehmungen (31) aufweist, wobei die Einschub-Stege (32) zwischen benachbarte Greifelemente (27) eingreifen und die Ausnehmungen (31) die Greifelemente (27) aufnehmen.

## Claims

1. Separator for a stack (1) of packaging bags (2), which have a holding strip (8) adjacent to an opening (7), comprising
- a holding fixture (11),
-- which has at least one substantially horizontal holding bar (13) with a free end (14) for receiving a stack (1);
- a dispenser (15),
-- which has a suction plate (16),
--- which is displaceable in a substantially horizontal moving direction (25) relative to the holding fixture (11);
**characterized**
**in that** the dispenser (15) is additionally substantially vertically displaceable;
**in that** a conveyor is provided, which comprises clamps (27) that can be opened and closed for clamping the holding strip (8); and
**in that** an insertion element (28) is provided for inserting the holding strip into the opened clamps (27).

2. Separator according to claim 1, **characterized**
**in that** the suction plate (16) is displaceable in the moving direction (25) by means of a linearly acting horizontal guide (17) and a linearly acting horizontal drive mechanism (18).

3. Separator according to claim 1 or 2, **characterized**
**in that** the suction plate (16) is vertically displaceable by a linearly acting vertical guide (19) and a linearly acting vertical drive (20).

4. Separator according to claim 2 and 3, **characterized**
**in that** the vertical guide (19) and the vertical drive mechanism (20) are mounted on the horizontal guide (17).

5. Separator according to claim 3, **characterized**
**in that** the vertical drive mechanism (20), in its position of contact with the stack (1), is triggerable upwards.

6. Separator according to one of claims 1 to 5, **characterized**
**in that** the holding fixture (11) comprises several recesses (12) of equal distances from each other for accommodation of several holding bars (13).

7. Separator according to one of claims 1 to 6, **characterized**
**in that** the conveyor is a conveying chain (24) with regularly spaced clamps (27); and
**in that** the insertion element (28) has recesses (31) which are formed between insertion ribs (32), with the insertion ribs (32) engaging with two neighboring clamps (27) and the recesses (31) accommodating the clamps (27).

## Revendications

1. Séparateur pour des sacs d'emballage (2) en pile (1), qui ont une patte (8) attenante à une ouverture (7), comprenant
- un dispositif porte-sacs (11),
-- qui comporte une tige porte-sacs (13) essentiellement horizontale avec une extrémité libre (14) pour la mise en place d'une pile (1);
- un distributeur (15),
-- qui comporte une plaque d'aspiration (16),
--- qui est déplaçable dans un sens de mouvement (25) substantiellement horizontal vers le dispositif porte-sacs (11);
**caractérisé**
**en ce que** le distributeur (15) est en plus essentiellement verticalement déplaçable;
**en ce qu'**un convoyeur est prévu, qui comporte des éléments de prise (27) à ouvrir et fermer pour serrer la patte (8); et
**en ce qu'**un élément d'insertion (28) est prévu pour l'insertion de la patte dans les éléments de prise (27) ouverts.

2. Séparateur selon la revendication 1, **caractérisé**
**en ce que** la plaque d'aspiration (16) est déplaçable dans le sens de mouvement (25) à l'aide d'un guide horizontal (17) à action linéaire et d'un entraînement horizontal (18) à action linéaire.

3. Séparateur selon la revendication 1 ou 2, **caractérisé**
**en ce que** la plaque d'aspiration (16) est verticalement déplaçable à l'aide d'un guide vertical (19) à action linéaire et d'un entraînement vertical (20) à action linéaire.

4. Séparateur selon la revendication 2 et 3, **caractérisé**
**en ce que** le guide vertical (19) et l'entraînement vertical (20) sont montés sur le guide horizontal (17).

5. Séparateur selon la revendication 3, **caractérisé**
**en ce que** l'entraînement vertical (20), dans sa position de contact à la pile (1), est commandable vers le haut.

6. Séparateur selon l'une quelconque des revendications 1 à 5, **caractérisé**
**en ce que** le dispositif porte-sacs (11) comporte plusieurs creux (12) à intervalles égaux pour la mise en place de plusieurs tiges porte-sacs (13).

7. Séparateur selon l'une quelconque des revendications 1 à 6, **caractérisé**
**en ce que** le convoyeur est une chaîne de convoyeur (24) avec des éléments de prise (27) arrangés à intervalles égaux; et
**en ce que** l'élément d'insertion (28) comporte des creux (31) entre des nervures d'insertion (32), les nervures d'insertion (32) s'engrenant entre des éléments de prise (27) voisins et les creux (31) logeant les éléments de prise (27).
